# EUROPÄISCHE PATENTSCHRIFT

(11) **EP 0 704 595 B1**
(45) Veröffentlichungstag und Bekanntmachung des Hinweises auf die Patenterteilung: **08.09.1999**
(21) Anmeldenummer: 95111386.9
(22) Anmeldetag: 20.07.1995
(51) Int. Cl.: E05F 11/38

(54) **Einstellvorrichtung für eine mit einer Fensterheberanordnung zusammenwirkende, rahmenlos ausgebildete Türfensterscheibe eines Kraftfahrzeuges**
Adjusting device for a frameless vehicle door window pane actuated by a window-regulator
Dispositif de réglage pour une fenêtre sans cadre actionnable porte de véhicule, et relié à un lève-vitre

(30) Priorität: 30.09.1994 DE 4435008
(43) Veröffentlichungstag der Anmeldung: 03.04.1996
(73) Patentinhaber: Dr.Ing.h.c. F. Porsche Aktiengesellschaft, 70435 Stuttgart (DE)
(72) Erfinder: Scholz, Andre, D-73446 Wiernsheim (DE); Handte, Horst, D-71296 Heimsheim (DE); Eck, Helmut, D-71277 Rutesheim (DE); Schädlich, Günter, D-71263 Weil der Stadt (DE)

(56) Entgegenhaltungen:
- DE-A- 2 205 147
- GB-A- 2 211 547
- US-A- 2 366 092
- US-A- 2 565 232
- US-A- 2 844 405
- US-A- 3 273 285
- US-A- 4 586 290

## Beschreibung

Die Erfindung betriffl eine Einstellvorrichtung für eine mit einer Fensterheberanordnung zusammenwirkende, rahmenlos ausgebildete Türfensterscheibe eines Kraftfahrzeuges gemäß dem Oberbegriff des Patentanspruchs 1.

Eine Einstellvorrichtung der eingangs genannten Gattung für eine Türfensterscheibe eines Kraftfahrzeuges ist aus der DE-A 22 05 147 bekannt. Bei dieser Anordnung ist innerhalb des Türkörpers eine aufrecht verlaufende Führungsschiene vorgesehen, deren eines Ende am oberen Abschnitt des Türkörpers befestigt ist und quasi eine Drehachse für die Führungsschiene bildet.

Die Führungsschiene ist um diese obere Drehachse in Fahrzeugquerrichtung verschwenkbar und durch eine etwa horizontal ausgerichtete Stellschraube der Einstellvorrichtung in der gewünschten Lage festsetzbar. Die Stellschraube erstreckt sich zwischen einem unteren Randbereich der Führungsschiene und einem aufrechten Abschnitt des Türinnenblechs und ist vom Fahrgastraum her betätigbar.

Da das Türinnenblech auf der dem Fahrgastraum zugekehrten Seite üblicherweise mit einer Türinnenverkleidung versehen ist, muß zur Justierung der Fensterscheibe die Türinnenverkleidung demontiert werden, was einen hohen Montageaufwand darstellt.

Aus der US-A-3,273,285 geht eine hintere Seitenscheibe für ein Kraftfahrzeug hervor, wobei die Seitenscheibe um eine querverlaufende Drehachse von einer Schließstellung in eine Offenstellung drehbar ist und umgekehrt.

Ein unterer Tragrahmen der Seitenscheibe weist enffernt von der Drehachse der Seitenscheibe einen vorstehenden Führungszapfen auf, der mit einer kreisbogenförmigen Führungsschiene in Wirkverbindung steht. Der untere Randbereich der Führungsschiene wirkt mit einer Einstellvorrichtung zusammen, die von der Stirnseite der vorgelagerten Türöffnung neu zugänglich ist.

Aufgabe der Erfindung ist es, eine Einstellvorrichtung für eine Türfensterscheibe so weiterzubilden, daß ein einfaches schnelles Justieren der Türfensterscheibe ohne Demontage der Türinnenverkleidung ermöglicht wird.

Erfindungsgemäß wird diese Aufgabe durch die kennzeichnenden Merkmale des Anspruchs 1 gelöst. Weitere, die Erfindung in vorteilhafter Weise ausgestaltende Merkmale enthalten die Unteransprüche.

Die mit der Erfindung hauptsächlich erzielten Vorteile sind darin zu sehen, daß durch die Anordnung einer sich in Querrichtung zur Türfensterscheibe erstreckenden Verschiebeführung zwischen dem unteren Ende der Führungsschiene und dem Türkörper eine einfache und schnelle Justierung der Türfensterscheibe sowohl bei der Erstmontage als auch zu einem späteren Zeitpunkt (Nachjustieren) erzielt wird, wobei durch die von der Unterseite des Türkörpers her montierbaren Befestigungselement zum Festsetzen der Führungsschiene auf ein Abnehmen der Türinnenverkleidung verzichtet werden kann. Die Bauteile der erfindungsgemäßen Einstellvorrichtung lassen sich einfach und kostengünstig herstellen. Durch das formschlüssige Umgreifen der türkörperseitigen Aufnahme mittels eines am unteren Ende der Führungsschiene angebrachten Haltewinkels wird die Führungsschiene in Fahrzeuglängs- und Höhenrichtung fixiert und kann sich beim Aufsetzen der Mutter auf den Gewindebolzen nicht verdrehen.

Die Aufnahme ist entweder einstückig mit einem Bodenbereich des Türkörpers ausgebildet oder wird durch einen Haltebock gebildet, der örtlich mit dem Türinnenblech verbunden ist.

Ein Ausführungsbeispiel der Erfindung ist in der Zeichnung dargestellt und wird im folgenden näher erläutert.

Es zeigt
- Fig. 1: eine Teilseitenansicht auf eine mit einer Fensterheberanordnung zusammenwirkende Türfensterscheibe mit einer Einstellvorrichtung,
- Fig. 2: eine Draufsicht auf die Fensterheberanordnung und die Einstellvorrichtung,
- Fig. 3: eine Ansicht in Pfeilrichtung R der Fig. 1, vergrößert und teilweise im Schnitt,
- Fig. 4: einen Schnitt nach der Linie IV-IV der Fig. 3 in größerem Maßstab.

Eine seitliche Tür 1 eines Kraftfahrzeuges, insbesondere eines Personenkraftwagens, umfaßt einen Türkörper 2, der sich aus einem Türaußenblech 3 und einem Türinnenblech 4 zusammensetzt.

Die Tür 1 ist oberhalb einer Gürtellinie 5 rahmenlos ausgebildet, d.h. ein oberer Randbereich 6 einer Türfensterscheibe 7 liegt bei geschlossener Tür unmittelbar an einem aufbauseitigen Dichtkörper 8 an.

Die Türfensterscheibe 7 wirkt mit einer Fensterheberanordnung 9 zusammen, die im Ausführungsbeispiel durch einen Doppelseilfensterheber 10 gebildet wird. In der abgesenkten stellung nimmt die Türfensterscheibe 7 die Position 7' ein (Fig. 1) und erstreckt sich hierbei vollständig innerhalb des Türkörpers 2.

Die Fensterheberanordnung 9 umfaßt eine vordere Führungsschiene 11 und eine hintere Führungsschiene 12, wobei die beiden aufrecht verlaufenden Führungsschienen 11, 12 in Einbaulage etwa parallel zueinander ausgerichtet sind und sich innerhalb eines Hohlraumes 13 des Türkörpers 2 erstrecken.

Jede profilierte Führungsschiene 11, 12 wirkt mit einem höhenverschiebbaren Gleitelement 14 zusammen, das mit der Türfensterscheibe 7 fest verbunden ist. Dies kann durch Klemmen, Schrauben oder dgl. erfolgen.

Jedes Gleitelement 14 steht mit einem Antriebsseil 15 in Wirkverbindung, wobei das Antriebsseil 15 jeweils um obere und untere Umlenkelemente 16, 17 herumgeführt ist. Die Umlenkelemente 16, 17 werden durch drehbare Rollen oder Teilbereiche von Rollen gebildet.

Jede Führungsschiene 11, 12 ist mit einem oberen Haltewinkel 18 bzw. 19 und einem unteren Haltewinkel 20 bzw. 21 versehen, wobei an den oberen Haltewinkeln 18, 19 Befestigungselemente 22 zum Festlegen der Führungsschiene 11, 12 am Türkörper 2 vorgesehen sind.

Die Haltewinkel 18, 19, 20, 21 können durch separate Bauteile gebildet werden, die mit der Führungsschiene 11, 12 fest verbunden sind. Es besteht jedoch auch die Möglichkeit, die Haltewinkel 18 bzw. 19 und 20 bzw. 21 in die Führungsschiene 11 bzw. 12 zu integrieren.

Das obere Ende 23 jeder Führungsschiene 11, 12 ist benachbart eines Türschachts 24 des Türkörpers 2 am Türinnenblech 4 befestigt. Hierzu ist am oberen Haltewinkel 18, 19 örtlich ein Gewindebolzen 25 angebracht, der durch eine Öffnung des Türinnenblechs 4 hindurchgeführt ist und dieses in Richtung Fahrgastraum 26 überragt. Auf den vorstehenden Endbereich des Gewindebolzens 25 ist eine Mutter 27 aufgedreht. Der Gewindebolzen 25 ist etwa rechtwinkelig zum angrenzenden Abschnitt des Türinnenblechs 3 ausgerichtet (Fig. 3).

Damit beide Führungsschienen 11, 12 in Einbaulage parallel zueinander ausgerichtet sind, ist eine der beiden Öffnungen 28, 29 am Türinnenblech 3 als Langlochöffnung (z.B. 29) ausgebildet, die sich in Fahrzeuglängsrichtung erstreckt.

Am oberen Haltewinkel 18, 19 ist örtlich ein Anschlag 30 vorgesehen, wodurch die oberste Lage des mit der Führungsschiene 11, 12 zusammenwirkenden Gleitelementes 14 festgelegt wird. Das obere Umlenkelement 16 für das Antriebsseil 15 ist am oberen Haltewinkel 18 bzw. 19 vorgesehen.

Damit insbesondere bei Fahrzeugen mit rahmenlosen Türen die Türfensterscheibe 7 zur Erzielung einer ausreichenden Dichtigkeit unter Vorspannung am angrenzenden aufbauseitigen Dichtkörper 8 anliegt, ist zur Justierung der Türfensterscheibe 7 eine Einstellvorrichtung 31 vorgesehen, die an einem unteren Randbereich der Führungsschiene 11, 12 angreift.

Erfindungsgemäß ist das untere Ende der Führungsschiene 11, 12 in Querrichtung zur Ebene A-A der Türfensterscheibe 7 in einer Verschiebeführung 32 verstellbar und mittels Befestigungselementen 33 festsetzbar, die ohne Demontage einer nicht näher dargestellten Türinnenverkleidung von der Unterseite des Türkörpers 2 her betätigbar sind.

Im Ausführungsbeispiel ist jeder der beiden Führungsschienen 11, 12 eine Verschiebeführung 32 zugeordnet.

Jede Verschiebeführung 32 umfaßt eine am Türkörper 2 vorgesehene Aufnahme 34, die mit einem unteren Ende der Führungsschiene 11, 12 in Wirkverbindung steht.

Die Aufnahme 34 ist an einem Haltebock 35 ausgebildet, der oberhalb eines Bodenbereichs 36 des Türkörpers 2 am Türinnenblech 4 befestigt ist. Dies kann durch Schrauben, Nieten, Schweißen oder dgl. erfolgen.

Der Bodenbereich 36 des Türkörpers 2 weist unterhalb der Aufnahme 34 des Haltebockes 35 eine durch einen entfernbaren Stopfen verschließbare Öffnung 37 auf.

Anstelle des zusätzlichen Haltebockes 35 kann die Aufnahme 34 jedoch auch in den Bodenbereich 36 des Türkörpers 2 integriert sein.

Die Aufnahme 34 weist eine in Richtung Führungsschiene 11, 12 nach oben hin vorstehende obere Begrenzungsfläche 38 auf, die in Fahrzeugquerrichtung B-B gesehen etwa kreisbogenförmig ausgebildet ist. Der Kreismittelpunkt M liegt etwa im Schnittpunkt des Türinnenblechs 4 mit einer Mittelachse 39 des Gewindbolzens 25 des oberen Haltewinkels 18, 19 der Führungsschiene 11, 12. Um diesen Kreismittelpunkt (11) ist die Führungsschiene 11, 12 in Fahrzeugquerrichtung um ein definiertes Maß C bewegbar. Die obere Begrenzungsfläche 38 kann auch tangential zum Kreismittelpunkt M ausgerichtet sein. In diesem Fall muß die Öffnung 28, 29 größer ausgebildet sein als der Durchmesser des Gewindebolzens 25.

Auf dieser oberen Begrenzungsfläche 38 liegt ein korrespondierend ausgebildeter abgestellter Wandabschnitt 40 des unteren Haltewinkels 20, 21 der Führungsschiene 11, 12 verschiebbar auf. An der oberen Begrenzungsfläche 38 ist eine sich in Fahrzeugquerrichtung erstreckende längliche Schlitzöffnung 41 ausgebildet, durch die Befestigungselemente 33 zum Festlegen der Führungsschiene 11, 12 hindurchgeführt sind.

Die Befestigungselemente 33 werden durch einen aufrecht verlaufenden Gewindebolzen 42 gebildet, der am unteren Haltewinkel 20, 21 angebracht ist. Der Gewindebolzen 42 ragt durch die Schlitzöffnung 41 hindurch. Auf den nach unten vorstehenden Endbereich des Gewindebolzens 42 ist eine Mutter 43 aufgedreht, die sich an der Unterseite der Begrenzungsfläche 38 oder eine r Unterlegscheibe abstützt.

Die Aufnahme 34 ist im Ausführungsbeispiel etwa U-förmig profiliert, wobei die offene Seite nach unten hin gerichtet ist. Die beiden Schenkel 44, 45 der Aufnahme 34 verlaufen schräg von oben innen nach unten außen.

Damit die Führungsschiene 11, 12 beim Festlegen nicht verdreht wird, ist am unteren Haltewinkel 20, 21 ein Verdrehschutz 47 angeordnet, der mit der Aufnahme 34 formschlüssig zusammenwirkt.

Im Ausführungsbeispiel wird der Verdrehschutz 47 durch eine am Haltewinkel 20, 21 vorgesehene, nach unten gerichtete U-förmige Anformung 46 gebildet, die formschlüssig auf die U-förmige Aufnahme 34 aufgesetzt ist. Der Verdrehschutz 47 kann jedoch auch durch einen nach unten ragenden Flansch oder einen Zapfen gebildet werden, der mit der Aufnahme 34 in formschlüssiger Wirkverbindung steht.

Durch den Verdrehschutz 46 wird die Führungsschiene 11, 12 gleichzeitig in Fahrzeuglängsrichtung festgelegt.

Eine Gerade 48, die die beiden oberen Befestigungen 22 der Führungsschienen 11, 12 miteinander verbindet, stellt eine theoretische Drehachse für die Einstellung der Vorspannung der Türfensterscheibe 7 dar.

## Patentansprüche

1. Einstellvorrichtung für eine mit einer Fensterheberanordnung zusammenwirkende, rahmenlos ausgebildete Türfensterscheibe eines Kraftfahrzeuges, wobei eine innerhalb eines Türkörpers verlaufende aufrechte Führungsschiene der Fensterheberanordnung um einen oberen Drehpunkt in Fahrzeugquerrichtung verschwenkbar und mittels der im unteren Bereich der Führungsschiene angreifendenen Einstellvorrichtung in einer solchen Stellung festsetzbar ist, daß ein Randbereich der Türfensterscheibe unter Vorspannung an einem angrenzenden aufbauseitigen Dichtkörper anliegt, und daß an jeder Führungsschiene zumindest ein mit der Türfensterscheibe fest verbundenes Gleitelement der Fensterheberanordnung höhenverschiebbar gelagert ist, **dadurch gekennzeichnet,** daß die Führungsschiene (11, 12) mit ihrem unteren Ende auf einer sich in Querrichtung zur Türfensterscheibe (17) erstreckenden türkörperseitigen Aufnahme (34) einer Verschiebeführung (32) verschiebbar aufliegt und mittels von der Unterseite des Türkörpers (2) her zugänglichen Befestigungselementen (33) in der gewünschten Stellung festsetzbar ist, wobei die Aufnahme (34) mit dem unteren Rand der Führungsschiene (11, 12) formschlüssig zusammenwirkt, dergestalt, daß die Führungsschiene (11, 12) gegen Verdrehen gesichert ist.

2. Einstellvorrichtung nach Anspruch 1, **dadurch gekennzeichnet**, daß die Fensterheberanordnung (9) zwei mit Abstand zueinander angeordnete, parallel verlaufende Führungsschienen (11, 12) umfaßt, wobei jeder Führungsschiene (11, 12) eine Verschiebeführung (32) zugeordnet ist.

3. Einstellvorrichtung nach den Anspruch 1, **dadurch gekennzeichnet**, daß die Aufname (34) an einem Haltebock (35) ausgebildet ist, der oberhalb eines Bodenbereiches (36) des Türkörpers (2) an einem Türinnenblech (4) befestigt ist.

4. Einstellvorrichtung nach Anspruch 3, **dadurch gekennzeichnet**, daß der Bodenbereich (36) des Türkörpers (2) unterhalb der Aufnahme (34) des Haltebockes (35) eine durch einen Stopfen verschließbare Öffnung (37) aufweist.

5. Einstellvorrichtung nach Anspruch 1, **dadurch gekennzeichnet**, daß die Aufnahme (34) in den Bodenbereich (36) des Türkörpers (2) integriert ist.

6. Einstellvorrichtung nach einem oder mehreren der vorangegangenen Ansprüche, **dadurch gekennzeichnet**, daß die Aufnahme (34) eine obere Begrenzungsfläche (38) aufweist, die - in Fahrzeugquerrichtung gesehen - etwa kreisbogenförmig ausgebildet ist, wobei der Kreismittelpunkt (M) etwa im Schnittpunkt des Türinnenblechs (4) mit einer Mittelachse (39) der oberen Befestigungselemente (22) der Führungsschiene (11, 12) liegt und daß auf der oberen Begrenzungsfläche (38) der Aufnahme (34) ein korrespondierend ausgebildeter Wandabschnitt (40) des Haltewinkels (20, 21) verschiebbar aufliegt.

7. Einstellvorrichtung nach einem oder mehreren der vorangegangenen Ansprüche, **dadurch gekennzeichnet,** daß die Aufnahme (34) - im Querschnitt gesehen - etwa U-förmig profiliert ist, wobei die offene Seite der Aufnahme (34) nach unten gerichtet ist.

8. Einstellvorrichtung nach einem oder mehreren der vorangegangenen Ansprüche, **dadurch gekennzeichnet**, daß die am unteren Rand der Führungsschienen (11, 12) angeordneten Haltewinkel (20, 21) verdrehsicher auf die Aufnahmen (34) des Türkörpers (2) aufgesetzt sind.

9. Einstellvorrichtung nach den Ansprüchen 1 bis 8, **dadurch gekennzeichnet,** daß an der oberen Begrenzungsfläche (38) der Aufnahme (34) eine sich in Fahrzeugquerrichtung erstreckende längliche Schlitzöffnung (41) ausgebildet ist, durch die Befestigungselemente (33) zum Festlegen der Führungsschiene (11, 12) hindurchgeführt sind.

10. Einstellvorrichtung nach einem oder mehreren der vorangegangenen Ansprüche, **dadurch gekennzeichnet,** daß am Haltewinkel (20, 21) im Bereich einer U-förmigen Anformung (46) ein nach unten gerichteter Gewindebolzen (42) angebracht ist, der durch die Schlitzöffnung (41) der Aufnahme (34) hindurchragt, wobei auf das freie, vorstehende Ende des Gewindebolzens (42) eine Mutter (43) aufgedreht ist.

## Claims

1. An adjustment device for a frameless door window of a motor vehicle cooperating with a window-lifting arrangement, wherein a vertical guide rail of the window-lifting arrangement extending inside a door body is pivotable in the transverse direction of the vehicle about an upper fulcrum and is securable in such a position by means of the adjustment device engaging in the lower region of the guide rail that an edge region of the door window rests with pre-stressing against an adjacent sealing member on the bodywork, and at least one sliding member of the window-lifting arrangement rigidly connected to the door window is mounted vertically displaceably on each guide rail, **characterized in that** the lower end of the guide rail (11, 12) rests in a displaceable manner on a receiving means (34) - extending in the transverse direction of the door window (17) - of a displacement guide (32) on the door body and is secured in the desired position by means of fastening members (33) accessible from the underside of the door body (2), wherein the receiving means (34) cooperates with the lower edge of the guide rail (11, 12) with positive locking in such a way that the guide rail (11, 12) is prevented from rotating.

2. An adjustment device according to Claim 1, **characterized in that** the window-lifting arrangement (9) comprises two guide rails (11, 12) spaced from each other and extending parallel, wherein each guide rail (11, 12) is associated with a displacement guide (32).

3. An adjustment device according to Claim 1, **characterized in that** the receiving means (34) is mounted on a holding stand (35) secured to an inner door panel (4) above a floor area (36) of the door body (2).

4. An adjustment device according to Claim 3, **characterized in that** the floor area (36) of the door body (2) is provided with an opening (37) closable by a plug below the receiving means (34) of the holding stand (35).

5. An adjustment device according to Claim 1, **characterized in that** the receiving means (34) is integrated in the floor area (36) of the door body (2).

6. An adjustment device according to one or more of the preceding Claims, **characterized in that** the receiving means (34) has an upper boundary face (38) which - as viewed in the transverse direction of the vehicle - is substantially circular, wherein the centre (**M**) of the circle is situated substantially at the point of intersection of the inner door panel (4) with a median axis (39) of the upper fastening members (22) of the guide rail (11, 12), and a suitably formed wall portion (40) of the retaining angle member (20, 21) rests in a displaceable manner against the upper boundary face (38) of the receiving means (34).

7. An adjustment device according to one or more of the preceding Claims, **characterized in that** the receiving means (34) - as viewed in cross-section - is profiled substantially in a U-shape, wherein the open side of the receiving means (34) is directed downwards.

8. An adjustment device according to one or more of the preceding Claims, **characterized in that** the retaining angle members (20, 21) arranged on the lower edge of the guide rails (11, 12) are mounted non-rotatably on the receiving means (34) of the door body (2).

9. An adjustment device according to Claims 1 to 8, **characterized in that** an elongate slot opening (41), which extends in the transverse direction of the vehicle and through which fastening members (33) for securing the guide rail (11, 12) pass, is formed on the upper boundary face (38) of the receiving means (34).

10. An adjustment device according to one or more of the preceding Claims, **characterized in that** a threaded pin (42), directed downwards and projecting through the slot opening (41) in the receiving means (34), is attached to the retaining angle member (20, 21) in the region of a U-shaped integrally formed attachment (46), wherein a nut (43) is screwed onto the free projecting end of the threaded pin (42).

## Revendications

1. Dispositif de réglage d'une fenêtre sans cadre d'un véhicule automobile coopérant avec un lève-vitre, un rail de guidage vertical du lève-vitre, s'étendant à l'intérieur d'un corps de porte, pouvant pivoter dans la direction transversale du véhicule autour d'un point de rotation supérieur, et pouvant être fixé, au moyen du dispositif de réglage agissant dans la partie inférieure du rail de guidage, dans une position telle qu'une zone de bordure de la fenêtre de porte s'applique sous précontrainte contre un corps d'étanchéité adjacent côté carrosserie, et en ce que sur chaque rail de guidage est monté au moins un élément de glissement, coulissable en hauteur et solidaire de la fenêtre de porte, du lève-vitre, caractérisé en ce que le rail de guidage (11, 12) repose de manière à pouvoir coulisser, par son extrémité inférieure, sur un logement (34) côté corps de porte, s'étendant dans la direction transversale à la fenêtre de porte (17) d'un guidage coulissant (32) et peut être fixé dans la position voulue, au moyen d'éléments de fixation (33) accessibles depuis le côté inférieur du corps de porte (2), le logement (34) coopérant par complémentarité de forme avec le bord inférieur du rail de guidage (11, 12), de manière que le rail de guidage (11, 12) puisse être bloqué contre une rotation.

2. Dispositif de réglage selon la revendication 1, caractérisé en ce que le lève-vitre (9) comprend deux rails de guidage (11, 12) disposés espacés, s'étendant parallèlement, à chaque rail de guidage (11, 12) étant associé un guidage coulissant (32).

3. Dispositif de réglage selon la revendication 1, caractérisé en ce que le logement (34) est formé sur un support de maintien (35), qui est fixé à une tôle intérieure de porte (4), au-dessus d'une zone de fond (36) du corps de porte (2).

4. Dispositif de réglage selon la revendication 3, caractérisé en ce que la zone de fond (36) du corps de porte (2) présente une ouverture (37), pouvant être fermée au moyen d'un bouchon, au-dessous du logement (34) du support de maintien (35).

5. Dispositif de réglage selon la revendication 1, caractérisé en ce que le logement (34) est intégré dans la zone de fond (36) du corps de porte (2).

6. Dispositif de réglage selon une ou plusieurs des revendications précédentes, caractérisé en ce que le logement (34) présente une surface de délimitation supérieure (38), qui, vue dans la direction transversale du véhicule, est à peu près en arc de cercle, le centre M du cercle se situant à peu près au point d'intersection de la tôle intérieure de porte (4) avec un axe médian (39) des éléments de fixation supérieurs (22) du rail de guidage (11, 12) et en ce que sur la surface de délimitation supérieure (38) du logement (34), une portion de paroi (40) formée en correspondance de l'équerre de maintien (20, 21) repose de manière à pouvoir coulisser.

7. Dispositif de réglage selon une ou plusieurs des revendications précédentes, caractérisé en ce que le logement (34) - vu en coupe transversale - est profilé à peu près en U, le côté ouvert du logement (34) étant dirigé vers le bas.

8. Dispositif de réglage selon une ou plusieurs des revendications précédentes, caractérisé en ce que l'équerre de maintien (20, 21) disposée sur le bord inférieur des rails de guidage (11, 12) est placée sur le logement (34) du corps de porte (2), de manière à ne pouvoir tourner.

9. Dispositif de réglage selon les revendications 1 à 8, caractérisé en ce que sur la surface de délimitation supérieure (38) du logement (34) est formée une ouverture en fente (41) allongée, s'étendant dans la direction transversale du véhicule, à travers laquelle passent les éléments de fixation (33) en vue de la fixation du rail de guidage (11, 12).

10. Dispositif de réglage selon une ou plusieurs des revendications précédentes, caractérisé en ce que sur l'équerre de maintien (20, 21) dans la région d'une formation (46) en U, est placée une tige filetée (42) dirigée vers le bas, qui traverse l'ouverture en fente (41) du logement (34), un écrou (43) étant vissé sur l'extrémité libre dépassante de la tige filetée (42).
